# EUROPÄISCHE PATENTSCHRIFT

(11) **EP 0 103 203 B1**
(45) Veröffentlichungstag und Bekanntmachung des Hinweises auf die Patenterteilung: **20.08.1986**
(21) Anmeldenummer: 83108116.1
(22) Anmeldetag: 17.08.1983
(51) Int. Cl.: B22D 11/12, B22D 11/126

(54) **Längsteilvorrichtung für Brammen an einer Stranggussanlage**
Device for the longitudinal division of slabs in a continuous-casting plant
Dispositif pour couper longitudinalement des brames en installation de coulée continue

(30) Priorität: 21.08.1982 DE 3231187
(43) Veröffentlichungstag der Anmeldung: 21.03.1984
(73) Patentinhaber: AUTE Gesellschaft für autogene Technik mbH, CH-8029 Zürich (CH)
(72) Erfinder: Lotz, Horst K., D-6238 Hofheim-Delkenheim (DE)
(74) Vertreter: Blumbach Weser Bergen Kramer

## Beschreibung

Die Erfindung betrifft eine Längsteilvorrichtung für Brammen an einer Stranggußanlage mit mindestens einer über einem die zu zerteilende Bramme aufnehmenden Rollgang oder dergleichen angeordneten Brennschneideinrichtung, die einen in Transportrichtung der Bramme auf Schienen verfahrbaren Brennerwagen mit einem Brenner aufweist, und mit einer Einrichtung zur Relativausrichtung zwischen der Bramme und einer Brennerlaufbahn, bei der der Brenner auf einem senkrecht zur Transportrichtung der Bramme angeordneten Ausleger durch einen Brennerschlitten verschiebbar gehalten und relativ zur Bramme geführt ist durch zwei verfahrbare Ausrichtwagen, die mit dem Brennerschlitten verbunden sind.

Bei einer aus DE-B-27 10 564 bekannten Längsteilvorrichtung ist der Brenner ortsfest an einer Portalkonstruktion montiert, und die Bramme muß durch sogenannte Ausrichter hydraulisch in Querrichtung verschoben und dabei auf die ortsfeste, vorgegebene Brennerlaufbahn ausgerichtet werden.

Zur Vermeidung der aufwendigen Brammenverschiebung - ist bereits versucht worden, die Kanten der Bramme mittels Rollen abzutasten und danach einen beweglichen Brenner zu führen. Bei dieser bekannten Lösung führen jedoch die Wärme der Bramme und die Ungenauigkeiten der Brammenkante sowie Verschleißerscheinungen zu großen Schwierigkeiten.

Durch die, den Oberbegriff des Anspruchs 1 bildende DE-A-29 39 773 ist es bereits bekannt geworden, daß der Brenner auf einem senkrecht zur Transportrichtung der Bramme angeordneten Ausleger verschiebbar gehalten und unter Abtasten des Werkstücks durch eine die Brennerlaufbahn einstellende Einrichtung relativ zur Bramme geführt ist. Dabei sind zwei verfahrbare Ausrichtwagen vorgesehen, die mit einem Lineal verbunden sind, mit dem eine Abtastrolle zusammenwirkt. um einem am Ausleger sitzenden Ausrichtschlitten zu bewegen, der wiederum für eine Synchronbewegung mit dem Brennerschlitten verbunden ist.

Mit einer derartigen Vorrichtung ist zwar eine zuverlässige Führung erreicht worden, jedoch ist der konstruktive Aufwand sehr umfangreich und bietet die Möglichkeit zu einer großen Anzahl von Fehlerquellen und Abnutzung durch Verschleiß.

Der Erfindung liegt daher die Aufgabe zugrunde, eine Längsteilvorrichtung der eingangs genannten Art verfügbar zu machen, die sich durch eine konstruktiv einfache, wenig verschlei- ßempfindliche Ausbildung auszeichnet und eine genaue und sichere Ausrichtung und Führung des Brenners gewährleistet.

Die Erfindung besteht darin. daß bei einer Längsteilvorrichtung der eingangs erwähnten Art zur Einstellung der Brennerlaufbahn diese auf den zwei verfahrbaren Ausrichtwagen befestigt ist.

Eine zweckmäßige Ausbildung der Erfindung besteht darin, daß die Ausrichtwagen eine Abtasteinrichtung aufweisen, die in Abhängigkeit von der Lage der Seitenkannte der Bramme die Ausrichtwagen auf ihren Schienen positionieren.

Weitere vorteilhafte Merkmale und Weiterbildungen sind in den Unteransprüchen gekennzeichnet.

Die Erfindung soll nachstehend anhand von Ausführungsbeispielen unter Bezugnahme auf die beigefügten Zeichnungen näher erläutert werden, in denen gleiche Bezugszeichen sich auf gleiche Teile der entsprechenden Zeichnungen beziehen. In den Zeichnungen zeigen :
Figur 1 eine schematische Frontansicht der nachstehend beschriebenen Längsteilvorrichtung für Brammen und
Figur 2 eine Teilseitenansicht der Vorrichtung nach Fig. 1.

In Fig. 1 ist eine Längsteilvorrichtung dargestellt für eine zu zerteilende Bramme 1. die auf einem durch scheibenförmige Rollen gebildeten Rollgang 2 aufliegt und darauf in Fig. 1 senkrecht zur Zeichnungsebene bewegt werden kann. Ein Brennerwagen 10 der Vorrichtung besitzt Räder 12, die auf Brennerlaufbahnschienen 14 parallel zur Förderrichtung der Bramme laufen und auf Konsolen 16 eines Ausrichtwagens 35 ruhen.

Der Brennerwagen 10 trägt einen mit seinem freien Ende portalartig die Bramme 1 überbrückenden Ausleger 20, welcher eine Bahn zur Einstellung eines Brenners 24 quer zur Transportrichtung der Bramme 1 bildet. Der Brenner 24 ist an einem Brennerschlitten 21 befestigt, welcher mittels Führungsrollen 23 am Ausleger 20 verschiebbar geführt ist. Im Betrieb der Vorrichtung gibt der Brenner 24 aus einer unten liegenden Düse einen Brennerstrahl 26 ab, durch den eine Längstrennfuge 27 in die Bramme 1 eingebrannt wird.

Der Ausrichtwagen 35 ist mittels Rädern 48 auf Schienen 37 geführt. welche unterhalb der Bramme 1 und senkrecht zu deren Transportrichtung verlegt sind. Am Ausrichtwagen 35 ist in Rollen 43 ein horizontal in Richtung auf die Bramme 1 verschiebbarer Taster 42 mit Tastkopf 42a geführt. Eine Zahnstange 44 am Taster 42 steht im Eingriff mit einem Ritzel 45 eines Getriebemotors 46, der mit einem elektrischen Weggeber gekoppelt ist. Der Tastkopf 42a kann eine optisch, akustisch oder induktiv wirkende Sonde mit nachgeschaltetem Meßwertübertrager sein. Auf diese Weise kann berührungsfrei, d. h. unter Vermeidung schädlicher Wärmeübertragung, die Position der Bramme ermittelt und auf einen hydraulisch oder pneumatisch betätigbaren Stellzylinder 38 übertragen werden, um den Ausrichtwagen 35 in die Position zu bringen. welche der vorgesehenen Längstennfuge 27 in der Bramme 1 entspricht. Somit wird bei der erfindungsgemäßen Längsteilvorrichtung die Brennerlaufbahn durch die Ausrichtwagen 35 definiert und auf einfache und exakte Weise über die Abtastrolle 42a und den Schlitten 21 auf den Brenner 24 übertragen.

Bei dem in der Zeichnung dargestellten Ausführungsbeispiel sind sämtliche der Bramme 1 zugekehrten Flächen und Bereiche durch eine Wärmedämmeinrichtung abgedeckt, die durch von einem Kühlmittel, wie Wasser, durchströmte, Wasserplatten 56 gebildet wird.

Der Schnittbereich des Brenners 24 ist durch eine Schallschutzhaube 50 beidseitig abgedeckt. Die Wände der Schallschutzhaube sind mit einem schalldämmenden Material ausgefüllt und/oder beschichtet. Um die Schallschutzhaube 50 mit dem Brenner 24 mitführen und an die jeweilige Dicke bzw. Höhe der Bramme 1 anpassen zu können, ist diese an einem Hubgestell 52 aufgehängt, welches gegenüber dem Brennerschlitten 21 durch einen hydraulisch oder pneumatisch betätigbaren Hubzylinder 53 abgestützt ist.

## Patentansprüche

1. Längsteilvorrichtung für Brammen an einer Stranggußanlage mit mindestens einer über einem die zu zerteilende Bramme (1) aufnehmenden Rollgang (2) angeordneten Brennschneideinrichtung, die einen in Transportrichtung der Bramme (1) auf Schienen verfahrbaren Brennerwagen (10) mit einem Brenner (24) aufweist, und mit einer Einrichtung zur Herstellung einer Relativausrichtung zwischen der Bramme (1) und einer Brennerlaufbahn (14), bei der der Brenner (24) auf einem senkrecht zur Transportrichtung der Bramme (1) angeordneten Ausleger (20) durch einen Brennerschlitten (21) verschiebbar gehalten und relativ zur Bramme (1) geführt ist durch zwei verfahrbare Ausrichtwagen (35). die mit dem Brennerschlitten (21) verbunden sind, dadurch gekennzeichnet, daß zur Einstellung der Brennerlaufbahn (14) diese auf den zwei verfahrbaren Ausrichtwagen (35) befestigt ist.

2. Vorrichtung nach Anspruch 1, dadurch gekennzeichnet. daß die Ausrichtwagen (35) eine Abtasteinrichtung (40) aufweisen, die in Abhängigkeit von der Lage der Seitenkante der Bramme (1) die Ausrichtwagen (35) auf ihren Schienen (37) positionieren.

3. Vorrichtung nach Anspruch 2, dadurch gekennzeichnet. daß die Abtasteinrichtung (40) einen durch einen Motorantrieb mit elektrischem Weggeber gegen die Kante der Bramme (1) anlegbaren und zurückziehbaren Abtastarm (42) aufweist.

4. Vorrichtung nach Anspruch 3, dadurch gekennzeichnet. daß die Abtasteinrichtung (40) eine die Brammenkante optisch. akustisch oder induktiv abtastende Sonde mit nachgeschaltetem Meßwertübertrager enthält.

5. Vorrichtung nach einem der Ansprüche 1 bis 4, dadurch gekennzeichnet, daß der Brenner (24) mit einer am Brennerschlitten (21) befestigten, zumindest senkrecht einstellbaren, den Schneidstrahlbereich umschließenden Schutzhaube (50) versehen ist.

6. Vorrichtung nach einem der Ansprüche 1 bis 5, dadurch gekennzeichnet. daß die der Bramme (1) zugekehrten Wände oder Flächen der Vorrichtung mit einer Wärmedämmeinrichtung (56) abgedeckt sind, die vorzugsweise aus in Abstand voneinander angeordneten Platten (56)_{'} besteht, die ein Kühlmittel durchströmt.

## Claims

1. A device for the longitudinal division of slabs in a continuous casting plant, comprising at least one torch cutter device which is disposed above a roller table (2) receiving the slab (1) for division and which comprises a torch car (10) having a torch (24) and mobile on rails in the direction of transport of the slab (1), and comprising means for producing a relative alignment between the slab (1) and a torch track (14), in which the torch (24) is held slidably by a torch slide (21) on an arm (24) disposed perpendicularly to the direction of transport of the slab (1) and is guided relatively to the slab (1) by two mobile alignment cars (35) connected to the torch slide (21), characterised in that the torch track (14) is fixed on the two mobile alignment cars (35) for the purposes of adjustment of said track.

2. A device according to claim 1, characterised in that the alignment cars (35) have a scanning means (40) which position the alignment cars (35) on their rails (37) in dependence on the position of the side edge of the slab (1

3. A device according to claim 2, characterised in that the scanning means (40) comprises a scanning arm (42) which is adapted to be engaged against and withdrawn from the edge of the slab (1) by a motor drive having an electric travel pickup.

4. A device according to claim 3, characterised in that the scanning means (40) comprises a probe which scans the slab edge optically, acoustically or inductively and which is followed by a transmitter for the measured value.

5. A device according to any one of claims 1 to 4, characterised in that the torch (24) is provided with a protective hood (50) which is fixed on the torch slide (21), is at least vertically adjustable, and encloses the cutting beam zone.

6. A device according to any one of claims 1 to 5, characterised in that the device walls or surfaces facing the slab (1) are covered by a thermally insulating means (56) preferably consisting of spaced panels (56) through which a coolant flows.

## Revendications

1. Dispositif pour couper longitudinalement des brames sur une installation de coulée continue avec au moins un dispositif d'oxycoupage disposé au-dessus d'un train de rouleaux (2) recevant la brame (1) à découper qui comporte un chariot porte-chalumeau (10) portant un chalumeau (24) déplaçable sur rails dans le sens de transport de la brame (1) et avec un dispositif pour réaliser un alignement relatif entre la brame (1) et une voie de roulement de chalumeau (14), dans lequel le chalumeau (24) est maintenu déplaçable au moyen d'un traîneau porte-chalumeau (21) sur une flèche (20) disposée perpendiculairement au sens de transport de la brame (1), et est guidé relativement à la brame (1) par deux chariots d'alignement (35) déplaçables qui sont reliés au traîneau porte-chalumeau (21), caractérisé en ce que pour régler la voie de déplacement du chalumeau (14), celle-ci est fixée sur les deux chariots d'alignement (35) déplaçables.

2. Dispositif selon la revendication 1, caractérisé en ce que les chariots d'alignement (35) comportent un dispositif palpeur (40) qui positionne le chariot d'alignement (35) en fonction de la position du bord latéral de la brame (1).

3. Dispositif selon la revendication 2, caractérisé en ce que le dispositif palpeur (40) comporte un bras de palpage (42) qui. sous l'action d'un moteur d'entraînement avec capteur de déplacement électrique. peut s'appliquer contre le bord de la brame (1) et en être éloigné.

4. Dispositif selon la revendication 3. caractérisé en ce que le dispositif palpeur (40) contient une sonde palpant le bord de la brame par procédé optique, acoustique ou inductif derrière laquelle est placé un transmetteur de valeur mesurée.

5. Dispositif selon une quelconque des revendications 1 à 4. caractérisé en ce que le chalumeau (24) est pourvu d'un capot protecteur (50) entourant la zone du jet de flamme de chalumeau. fixé au traîneau porte-chalumeau (21) et réglable au moins dans le sens vertical.

6. Dispositif selon une quelconque des revendications 1 à 5, caractérisé en ce que les parois ou surfaces du dispositif tournés vers la brame (1) sont protégées par un dispositif d'isolation thermique (56) qui est constitué de préférence par des plaques (56) posées à une certaine distance l'une de l'autre à travers lesquelles circule un fluide réfrigérant.
